# EUROPÄISCHE PATENTSCHRIFT

(11) **EP 3 299 538 B1**
(45) Veröffentlichungstag und Bekanntmachung des Hinweises auf die Patenterteilung: **15.04.2020**
(21) Anmeldenummer: 17192390.7
(22) Anmeldetag: 21.09.2017
(51) Int. Cl.: E04F 10/06

(54) **WETTERSCHUTZ-MARKISE**
WEATHER PROTECTION AWNING
AUVENT FORMANT PROTECTION CONTRE LES INTEMPÉRIES

(30) Priorität: 21.09.2016 DE 102016218147
(43) Veröffentlichungstag der Anmeldung: 28.03.2018
(73) Patentinhaber: markilux GmbH + Co. KG, 48282 Emsdetten (DE)
(72) Erfinder: Wuchner, Klaus, 48268 Greven (DE)
(74) Vertreter: Hübner, Gerd

(56) Entgegenhaltungen:
- EP-A1- 2 722 460
- EP-A1- 2 857 631
- WO-A1-2016/113454
- DE-A1- 2 751 792
- US-A1- 2008 135 187

## Beschreibung

Die Erfindung betrifft eine neigungslose Wetterschutz-Markise mit den im Oberbegriff des Anspruches 1 angegebenen Merkmalen. Eine derartige Markise ist aus der EP 2 722 460 A1 bekannt.

Herkömmliche Markisen, wie insbesondere Gelenkarm-Markisen, sind an sich nur als Sonnenschutz gedacht, da sie bei einer Beaufschlagung mit Regenwasser zur Bildung eines Wassersacks neigen, der bei zunehmendem Gewicht zu Schäden oder Zerstörung der Markise führen kann. Um der Wassersack-Bildung vorzubeugen, weisen solche Markisen daher üblicherweise eine Neigung auf, die laut einschlägiger Norm mindestens 14° betragen soll. Wird von diesem Wert abgewichen, so ist herstellerseitig anzugeben, bei welchen Grenzwert der Neigung das Wasser abzulaufen beginnt.

Aus der DE 20 2004 014 799 U1 ist es im Zusammenhang mit der Bekämpfung einer Wassersack-Bildung bereits bekannt, das Markisentuch einer Wintergarten-Markise im Randbereich zum Ausfallprofil der Markise hin mit Wasserablauföffnungen zu versehen. Somit kann sich am tiefsten Punkt der Markise kein Wassersack bilden, da das Wasser über die Öffnungen auf das Dach des Wintergartens ablaufen kann. Eine Wetterschutzfunktion ist bei dieser Markise nicht angesprochen.

Die WO 2011 142 729 A1 zeigt eine aufgeständerte Markise, deren Markisentuch eine erhebliche Neigung aufweist. Die Entwässerung der Markise erfolgt nur über das Markisentuch selbst, indem zentral zwischen darauf befindlichen Heizkabeln ein Durchlass zum vorderen Markisenrand hin frei bleibt. Über diesen läuft durch die Heizung geschmolzenes Schneewasser neigungsbedingt zum vorderen Rand der Markise, wo es über eine Regenrinne abgeführt wird.

Aus der GB 24 46 864 A ist eine Art Sonnensegel bekannt, das von zwischen Stützen und einer Hauswand gespannten Seilen in geneigter Stellung gehalten und auf einer Rolle an der Hauswand bei Nichtgebrauch verwahrt werden kann. In einem zentralen Streifen ist das Segel mit Entwässerungsöffnungen versehen, unterhalb derer an das Segel eine Stoffbahn genäht ist, die eine Rinne zum Abführen des durch die Entwässerungsöffnungen tretenden Wassers bildet.

Die DE 89 04 126 U1 offenbart unterschiedliche Überdachungseinrichtungen in Form einer Gelenkarmmarkise oder eines Vorzeltes. Im Markisentuch bzw. in der Zeltbahn sind wiederum Ablauföffnungen mit darunter angenähten, Rinnen bildenden Stoffbahnen vorgesehen. Als weitere Alternative ist bei einer Gelenkarmmarkise eine feste Regenrinne an den Gelenkarmen befestigt, die in vollständig ausgefahrenem Zustand der Markise mit entsprechenden Ablauföffnungen im Tuch fluchtet und dementsprechend das durchtretende Wasser ableitet.

Aus der US 2008/0135187 A1 ist eine an einer Wand zu befestigende, geneigt ausfahrbare Markise bekannt, die im Bereich vor ihrem Ausfallende, wo sich bei Beregnung ein Wassersack bilden kann, mit Wasser-Ablauföffnungen und einer darunter angeordneten Entwässerungsrinne versehen ist.

Durch offenkundige Vorbenutzung - s. http://www.weinor.de/pergotex2/ - ist eine sogenannte Pergola-Markise bekannt, bei der oberhalb eines Schutzbereiches, wie beispielsweise einer Terrasse, durch eine Stützvorrichtung, beispielsweise in Form von Stützpfosten oder durch seitliche Anbringung an einem Gebäude, ein Tragrahmen mit seitlichen Führungsschienen zu positionieren ist. In diesem ist ein Markisentuch ein- und ausfahrbar angeordnet. Das Markisentuch wird extrem gespannt, um einer Wassersackbildung auf diese Weise vorzubeugen. Zudem sind parallel zum Ausfallprofil in regelmäßigen Abständen in das Markisentuch Unterstützungsprofile eingearbeitet, die in den seitlichen Führungsschienen für das Ausfallprofil laufen, um so ferner einem Durchhängen des Markisentuchs entgegenzuwirken. Im eingefahrenen Zustand wird bei diesem Markisentyp lediglich das Ausfallprofil zurückgefahren, wobei dann die zwischen den Unterstützungsprofilen liegenden Abschnitte des Markisentuchs sich als Hängefalte ausbilden, was zu einer wenig ansprechenden Baldachin-Optik führt. Diese bekannte Pergola-Markise erfordert ebenfalls eine gewisse Neigung, um das Problem der Regenbeaufschlagung und Wassersack-Bildung zu beherrschen.

Ausgehend von den geschilderten Problemen des Standes der Technik liegt der Erfindung die Aufgabe zu Grunde, eine Markise so auszubilden, dass sie eine umfassende Wetterschutz-Funktion nicht nur gegenüber Sonneneinstrahlung, sondern gerade auch gegen Regen und Umgehung einer Wassersack-Problematik bietet.

Diese Aufgabe wird durch die im Anspruch 1 angegebenen Merkmale gelöst, indem das wasserundurchlässige Markisentuch in einer zumindest teilweise ausgefahrenen Stellung dadurch gespannt gehalten ist, dass einerseits seine in Ausfahrrichtung weisende Vorderkante in einem am horizontalen Tragrahmen verschiebbar gelagerten Ausfallprofil gehalten sowie andererseits seine parallel zur Ausfahrrichtung liegenden Seitenkanten im Tragrahmen verschiebbar geführt sind. Ferner sind mehrere Wasserablauföffnungen in einer Reihe oder einer Rasteranordnung in zentral gelegenen Bereich des Markisentuchs angeordnet, wobei die Reihenrichtung der Wasserablauföffnungen parallel zur Ausfahrrichtung des Markisentuches verläuft. Schließlich ist unterhalb der Wasserablauföffnungen eine Wasserableitungseinrichtung zum Wegführen des durch die Wasserablauföffnungen ablaufenden Wassers aus dem Schutzbereich angeordnet.

Die erfindungsgemäße Wetterschutz-Markise zeichnet sich durch die vorstehenden Merkmale dadurch aus, dass sie ohne jegliche Neigung montiert werden kann, wobei zur Entwässerung die dann gegebene Tendenz zur Wassersackbildung ausgenutzt wird. Da die Markise an vier Seiten eingespannt gehalten ist, bildet sich eine Durchhang des Tuches am stärksten in dessen zentralen Bereich aus, was auch als sogenannter "Kisseneffekt" bezeichnet wird. Bei Regenbeaufschlagung läuft das Wasser in diese Richtung, wo dann erfindungsgemäß mehrere Wasserablauföffnungen mit einer darunter angeordneten Wasserableitungseinrichtung vorgesehen sind. Insoweit wird also das Regenwasser von der Oberseite der Markise abgeleitet, sodass sich kein Wassersack mit einem entsprechenden Schadenspotenzial ausbilden kann. Gleichzeitig bleibt der Schutzbereich unter der geöffneten Markise vor Regen geschützt, da das Regenwasser über die Ablauföffnungen und die Ableitung vom Schutzbereich weg geleitet wird.

Erfindungsgemäß sind dabei mehrere Wasserablauföffnungen in einer Reihe oder in einer mehrreihigen Rasteranordnung vorgesehen. Dies ist von Vorteil, wenn die zu schützende Terrasse - wie in der Praxis aufgrund deren Entwässerung in der Regel gegeben - ein kleines Gefälle aufweist. Markisen werden dann in aller Regel mit ihrer Ausfallrichtung in Richtung des Terrassengefälles montiert, sodass sich der Kisseneffekt etwas in Richtung Ausfallprofil verlagert. Dem wird durch die Einbeziehung mehrerer Wasserablauföffnungen, die parallel zur Ausfallrichtung des Markisentuchs in Reihe angeordnet sind, Rechnung getragen. Dies ist auch dann von Vorteil, wenn sich der Unterbau der Wetterschutz-Markise, beispielsweise aufgrund von Setz-Bewegungen eines Terrassenfundaments, und damit die Neigung des Tragrahmens der Markise im Laufe der Zeit verändert. Durch die nicht nur punktweise Anordnung einer einzigen, sondern vorzugsweise rasterartigen Anordnung einer Vielzahl von Wasserablauföffnungen ist eine Entwässerung der Markise auf Dauer gewährleistet.

In den abhängigen Ansprüchen sind bevorzugte Weiterbildungen der erfindungsgemäßen Wetterschutz-Markise angegeben.

So kann die Markise mit ihrem Tragrahmen freistehend auf Stützpfosten aufgeständert werden. Sie ist daher unabhängig von irgendwelchen anderen tragenden Strukturen und damit entsprechend flexibel aufstellbar.

Genauso gut kann die Markise aber auch zumindest mit einer Seite des Tragrahmens an einem Gebäude montiert werden, was der üblichen Markisen-Befestigung an eine Gebäudewand oberhalb einer Terrasse entspricht.

Die Wasserablauföffnungen können gemäß bevorzugten Ausführungsformen durch verschiedenst gestaltete Durchbrechungen, wie runde, langlochartige oder rechteckige Löcher gebildet sein. Die Formgebung wird in erster Linie von den vorhandenen Produktionstechniken für die Durchbrechungen bestimmt sein. So können beispielsweise auch wasserdurchlässige Gewebestrukturen, wie Netz- oder Vliesstreifen in das Markisentuch eingearbeitet sein.

Eine gleichermaßen einfache, wie wirkungsvolle bevorzugte Ausbildung der Wasserableitungseinrichtung ist durch eine unterhalb der Wasserablauföffnungen angeordnete Ableitrinne gegeben. Diese nimmt das durch die Öffnungen durchtretende Wasser auf und leitet dies zum seitlichen Rand des Schutzbereiches hin ab. Dort kann es beispielsweise frei in ein neben einer Terrasse angeordnetes Regen-Auffangbecken oder ein Gartenbeet ablaufen. Falls notwendig, können mehrere getrennte oder unter verbundene Ableitrinnen zur Abdeckung aller Ablauföffnungen angeordnet werden.

Für eine verdeckte Entsorgung des Wassers aus der Ableitrinne kann es gemäß einer weiteren bevorzugten Ausführungsform der Erfindung vorgesehen sein, die Ableitrinne in den Tragrahmen und weiter in gegebenenfalls einen oder mehrere vorhandene Stützpfosten zu entwässern. Damit werden die ohnehin bei solchen Tragrahmen-gestützten Markisentypen vorhandenen Entwässerungssysteme mitgenutzt.

Die stationär angeordnete Wasserableitungseinrichtung, insbesondere also die entsprechende Ableitrinne(n), kann zur Anbringung von üblichen Zubehörgeräten von Markisen genutzt werden. Als Beispiele für solches Zubehör können Beleuchtungsgeräte, Klimatisierungsgeräte z.B. in Form von Infrarot-Strahlern gegen Kälte oder Ventilatoren gegen Wärme bzw. Lautsprecher genannt werden.

Weitere Merkmale, Einzelheiten und Vorteile der Erfindung ergeben sich aus der nachfolgenden Beschreibung eines Ausführungsbeispiels anhand der beigefügten Zeichnungen. Es zeigen:
- Fig. 1: eine schematische Perspektive Darstellung einer Wetterschutz-Markise,
- Fig. 2: eine Seitenansicht der Schmalseite der Markise gemäß Fig. 1,
- Fig. 3: einen teilweisen Vertikalschnitt gemäß der Schnittlinie A-A nach Fig. 2,
- Fig. 4: eine Seitenansicht der Längsseite der Markise gemäß Fig. 1,
- Fig. 5: einen teilweisen Vertikalschnitt gemäß der Schnittlinie B-B nach Fig. 4, und
- Fig. 6: einen vergrößerten Detailschnitt der Einzelheit C gemäß Fig. 5.

Wie aus Fig. 1 deutlich wird, ist eine als Ganzes mit 1 bezeichnete Wetterschutz-Markise über einer Terrasse 2 als zu schützenden Bereich S freistehend aufgebaut. Als Stützvorrichtung für die Markise 1 dienen vier senkrechte Stützpfosten 3, deren obere Enden den rechteckigen, horizontal angeordneten Tragrahmen 4 lagern. Letzterer besteht aus den längsseitigen Rahmenstreben 5, 6 und den quer dazu verlaufenden, die Schmalseiten des Tragrahmens 4 bildenden Rahmenstreben 7, 8. Innerhalb des von den Rahmenstreben 5, 6, 7, 8 aufgespannten Feldes erstreckt sich das aus im Wesentlichen wasserundurchlässigen Material bestehende Markisentuch 9 der Wetterschutz-Markise 1.

Wie aus Fig. 1, 2 und 3 deutlich wird, ist in einer querseitigen Rahmen strebe 7 in einem Gehäuse 10 eine Tuchwelle 11 drehbar gelagert, auf die das Markisentuch 9 beim Einfahren aufwickelbar und beim Ausfahren in Ausfallrichtung A (Fig. 1) wieder davon abwickelbar ist. Mit seiner in Ausfallrichtung A weisenden Vorderkante 10 ist das Markisentuch 9 an einem Ausfallprofil 13 befestigt, das mit seinen Enden in von üblichen Wintergarten-Markisen bekannter Weise in entsprechenden seitlichen Führungen 14, 15 (siehe auch Fig. 5) in den längsseitigen Rahmenstreben 5, 6 verschiebbar und angetrieben geführt ist.

Wie in Fig. 5 ferner erkennbar ist, ist das Markisentuch 9 mit der vollen Länge seiner parallel zur Ausfallrichtung A verlaufenden Seitenkanten 16, 17 in an sich bekannter Weise nach Art eines Keders verschiebbar in Führungsschienen 18, 19 gehalten, sodass zwischen den seitlichen Rahmenstreben 5, 6 und dem Markisentuch 4 eine Spannkraft übertragen werden kann und keine Lücke verbleibt. Dieses System ist beispielsweise bei Produkten der Anmelderin unter der Bezeichnung "tracfix" handelsüblich.

Bei dem in den Zeichnungen dargestellten, ausgefahrenen Zustand der Wetterschutz-Markise 1 ist das Markisentuch 9 durch die entsprechenden Verbindungen mit Ausfallprofil 13, Tuchwelle 11 und seitlichen Führungsschienen 18, 19 stark gespannt gehalten, sodass sich gravitationsbedingt nur ein sehr geringer Durchhang einstellt, wie dies insbesondere in den Fig. 3 und 5 angedeutet ist. Bei einer Regenbeaufschlagung in diesem Zustand läuft dann das sich auf dem Markisentuch 9 ansammelnde Regenwasser zur zentralen Längsmittellinie M des Markisentuchs 9, wie dies in Fig. 1 gestrichelt angedeutet ist. Entlang dieser Längsmittellinie M - also in einen zentral gelegenen Bereich des Markisentuchs 9 - ist nun eine parallel zur aus Ausfallrichtung A verlaufende Reihe von Wasserablauföffnungen 20 in des Markisentuch 9 eingearbeitet, bei denen es sich beispielsweise um runde, ausgestanzte und kantenversäumte oder -verschweißte Löcher handeln kann. Durch diese kann das Regenwasser nach unten laufen und wird dort von einer unterhalb des Markisentuchs 9 angeordneten Ableitrinne 21 als Wasserableitungseinrichtung aufgefangen, die mit leichtem, aber ausreichendem Gefälle bis zur schmalseitigen Rahmenstrebe 8 führt. Dort mündet die Ableitrinne 21 in eine entsprechende, in das Profil der Rahmenstrebe 8 integrierte Entwässerungsrinne 22 (siehe Fig. 3), die wiederum über ein nicht näher dargestelltes Fallrohr in einem der Stützpfosten 3 entwässert wird.

Um das Markisentuch 9 der Wetterschutz-Markise 1 möglichst optimal horizontal ausrichten zu können, können die Stützpfosten 3 höhenverstellbare Füße aufweisen, womit eine Grobausrichtung erzielbar ist. Für eine Feinjustierung der Raumlage des Markisentuches 9 können dann beispielsweise die Tuchwelle 11, das Ausfallprofil 13 und die seitlichen Führungen 14, 15 für dieses verstellbar in den Rahmenstreben 5 - 8 montiert sein.

Wie aus dem Detailschnitt gemäß Fig. 6 deutlich wird, ist in den Boden 23 der Ableitrinne 21 eine Nut 24 eingeformt, in der als Zubehör für die Markise 1 ein entlang der Ableitrinne 21 verlaufender LED-Leuchtstreifen 25 eingesetzt ist.

## Patentansprüche

1. Neigungslose Wetterschutz-Markise umfassend
- einen oberhalb eines Schutzbereiches (S) durch eine Stützvorrichtung (3) horizontal positionierbaren Tragrahmen (4), und
- ein Markisentuch (9), das ein- und ausfahrbar auf einer am Tragrahmen (4) angeordneten Tuchwelle (11) aufwickelbar ist, = wobei das wasserundurchlässige Markisentuch (9) in einer zumindest teilweise ausgefahrenen Stellung gespannt gehalten ist, indem seine in Ausfahrrichtung (A) weisende Vorderkante (12) in einem am Tragrahmen (4) verschiebbar gelagerten Ausfallprofil (13) gehalten sowie seine parallel zur Ausfahrrichtung (A) liegenden Seitenkanten (16, 17) im Tragrahmen (4) verschiebbar geführt sind,
- **dadurch gekennzeichnet, dass** mehrere Wasserablauföffnungen (20) in einer Reihe oder einer Rasteranordnung in einem zentral gelegenen Bereich des Markisentuchs (9) angeordnet sind, wobei die Reihenrichtung der Wasserablauföffnungen (20) parallel zur Ausfahrrichtung (A) des Markisentuches (9) verläuft sowie
- **dass** unterhalb der Wasserablauföffnungen (20) eine Wasserableitungseinrichtung (21) zum Wegführen des durch die Wasserablauföffnungen (20) ablaufenden Wassers aus dem Schutzbereich (S) vorgesehen ist.

2. Wetterschutz-Markise nach Anspruch 1, **dadurch gekennzeichnet, dass** der Tragrahmen (4) freistehend auf Stützpfosten (3) aufstellbar ist.

3. Wetterschutz-Markise nach Anspruch 1, **dadurch gekennzeichnet, dass** der Tragrahmen (4) zumindest mit einer Seite an einem Gebäude befestigbar ist.

4. Wetterschutz-Markise nach einem der vorgenannten Ansprüche, **dadurch gekennzeichnet, dass** die Wasserablauföffnungen (20) durch runde, langlochartige oder rechteckige Durchbrechungen oder eine wasserdurchlässige Gewebestruktur im Markisentuch (9) gebildet sind.

5. Wetterschutz-Markise nach einem der vorgenannten Ansprüche, **dadurch gekennzeichnet, dass** die Wasserableitungseinrichtung durch eine unterhalb der Wasserablauföffnungen (20) angeordnete Ableitrinne (21) gebildet ist.

6. Wetterschutz-Markise nach Anspruch 5, **dadurch gekennzeichnet, dass** die Ableitrinne (21) in den Tragrahmen (4) und gegebenenfalls einen oder mehrere Stützpfosten (3) entwässert wird.

7. Wetterschutz-Markise nach einem der vorgenannten Ansprüche, **dadurch gekennzeichnet, dass** an der Wasserableitungseinrichtung (21) Beleuchtungs-, Klimatisierungsgeräte gegen Kälte oder Wärme und/oder Lautsprecher angebracht sind.

8. Wetterschutz-Markise nach Anspruch 7, **dadurch gekennzeichnet, dass** ein LED-Leuchtstreifen (25) als Beleuchtungsgerät in einer Nut (24) im Boden (23) der Ableitrinne (21) montiert ist.

## Claims

1. Flat weather protection canopy, comprising
- a carrying frame (4) which can be positioned horizontally above a protected area (S) by a support ring device (3), and
- a canopy-fabric web (9) which can be wound up on a fabric-web shaft (11), arranged on the carrying frame (4), such that it can be extended and retracted,
= wherein the water-impermeable canopy-fabric web (9) is held in a tensioned manner in an at least partially extended position by virtue of the fact that the leading edge (12) thereof, facing in the direction of extension (A), is held in a front profile (13) displaceably mounted on the carrying frame (4) and that the lateral edges (16, 17) thereof, lying parallel to the direction of extension (A), are displaceably guided in the carrying frame (4),
- **characterized in that** a plurality of water drainage openings (20) are arranged in a row or a grid arrangement in a centrally located region of the canopy-fabric web (9), wherein the direction of the row of water drainage openings (20) runs parallel to the direction of extension (A) of the canopy-fabric web (9), and
- **in that** a water drainage device (21) for taking the water draining through the water drainage openings (20) away from the protected area (S) is provided underneath the water drainage openings (20).

2. Weather protection canopy according to Claim 1, **characterized in that** the carrying frame (4) can be mounted in a free-standing manner on support ring posts (3).

3. Weather protection canopy according to Claim 1, **characterized in that** at least one side of the carrying frame (4) can be fastened to a building.

4. Weather protection canopy according to one of the preceding claims, **characterized in that** the water drainage openings (20) are formed by round, slot-like or rectangular apertures or a water-permeable woven-fabric structure in the canopy-fabric web (9).

5. Weather protection canopy according to one of the preceding claims, **characterized in that** the water drainage device is formed by a drainage channel (21) arranged underneath the water drainage openings (20).

6. Weather protection canopy according to Claim 5, **characterized in that** the drainage channel (21) is drained into the carrying frame (4) and optionally one or more support ring posts (3).

7. Weather protection canopy according to one of the preceding claims, **characterized in that** illumination units, air-conditioning units for countering hot or cold conditions, and/or loudspeakers are attached to the water drainage device (21).

8. Weather protection canopy according to Claim 7, **characterized in that** an LED light strip (25) in the form of an illumination unit is installed in a groove (24) in the base (23) of the drainage channel (21).

## Revendications

1. Store de protection contre les intempéries sans inclinaison, comprenant
- un cadre de support (4) pouvant être positionné horizontalement au-dessus d'une zone de protection (S) par un dispositif de support (3), et
- une toile de store (9) pouvant être enroulée de manière rétractable et déployable sur un arbre à toile (11) disposé au niveau du cadre de support (4),
= dans lequel la toile de store (9) imperméable à l'eau est maintenue tendue dans une position au moins partiellement déployée par le maintien de son bord avant (12) orienté dans la direction de déploiement (A) dans un profil de chute (13) monté de manière coulissante sur le cadre de support (4) et par le guidage coulissant des bords latéraux (16, 17) parallèles à la direction de déploiement (A) dans le cadre de support (4),
- **caractérisé en ce que** plusieurs ouvertures d'évacuation d'eau (20) sont disposées en rangées ou dans un agencement en grille dans une zone centrale de la toile de store (9), dans lequel la direction de rangées des ouvertures d'évacuation d'eau (20) s'étendent parallèlement à la direction de déploiement (A) de la toile de store (9) et
- **en ce qu'**un dispositif d'évacuation d'eau (21) est prévu sous les ouvertures d'évacuation d'eau (20) pour évacuer l'eau qui traverse les ouvertures d'évacuation d'eau (20) de la zone de protection (S).

2. Store de protection contre les intempéries selon la revendication 1, **caractérisé en ce que** le cadre de support (4) peut être monté de manière autonome sur des montants de support (3).

3. Store de protection contre les intempéries selon la revendication 1, **caractérisé en ce que** le cadre de support (4) peut être fixé sur au moins un côté d'un bâtiment.

4. Store de protection contre les intempéries selon l'une des revendications précédentes, **caractérisé en ce que** les ouvertures d'évacuation d'eau (20) sont formées par des ouvertures rondes, en forme de fente ou rectangulaires ou une structure en toile perméable à l'eau dans la toile de store (9).

5. Store de protection contre les intempéries selon l'une des revendications précédentes, **caractérisé en ce que** le dispositif d'évacuation d'eau est formé par un conduit d'évacuation (21) disposé sous les ouvertures d'évacuation d'eau (20).

6. Store de protection contre les intempéries selon la revendication 5, **caractérisé en ce que** le conduit d'évacuation (21) est déshydraté dans le cadre de support (4) et éventuellement dans un ou plusieurs montants de support (3).

7. Store de protection contre les intempéries selon l'une des revendications précédentes, **caractérisé en ce que** des dispositifs d'éclairage, de climatisation contre le froid ou la chaleur et/ou des haut-parleurs sont fixés au dispositif d'évacuation d'eau (21).

8. Store de protection contre les intempéries selon la revendication 7, **caractérisé en ce qu'une** bande lumineuse à LED (25) est montée pour faire office de dispositif d'éclairage dans une rainure (24) dans le fond (23) du conduit d'évacuation (21).
